# FASCICULE DE BREVET EUROPEEN

(11) **EP 4 325 301 B1**
(45) Date de publication et mention de la délivrance du brevet: **22.07.2026**
(21) Numéro de dépôt: 22190734.8
(22) Date de dépôt: 17.08.2022
(51) Int. Cl.: G04B 11/04, G04B 31/00

(54) **MÉCANISME HORLOGER COMPRENANT UN ORGANE HORLOGER ROTATIF ET UN DISPOSITIF À RAIDEUR ANGULAIRE PRÉDÉFINIE**
UHRMECHANISMUS MIT EINEM DREHBAREN UHRORGAN UND EINER VORRICHTUNG MIT VORDEFINIERTER WINKELSTEIFIGKEIT
TIMEPIECE MECHANISM COMPRISING A ROTARY TIMEPIECE MEMBER AND A DEVICE WITH A PREDETERMINED ANGULAR STIFFNESS

(43) Date de publication de la demande: 21.02.2024
(73) Titulaire: PATEK PHILIPPE SA GENEVE, 1204 Genève (CH)
(72) Inventeur: LE BRIS, Jean-Baptiste, 1228 Plan-les-Ouates (CH)
(74) Mandataire: Bovard SA Neuchâtel

(56) Documents cités:
- EP-A1- 3 992 730
- EP-B1- 3 740 820
- CH-A2- 716 434

## Description

### Domaine technique

La présente invention concerne un mécanisme horloger comprenant un organe horloger rotatif agencé pour être mobile en rotation de centre O autour d'un axe de rotation Z dans un plan XY perpendiculaire à l'axe Z entre au moins deux positions angulaires minimale et maximale et associé à au moins un dispositif à raideur angulaire prédéfinie pour contrôler ou guider l'organe horloger lors d'un changement de positions.

L'invention concerne également une pièce d'horlogerie comprenant un tel mécanisme horloger.

### Etat de la technique

De tels mécanismes horlogers comprenant un organe horloger rotatif soumis à un dispositif à raideur angulaire prédéfinie sont décrits par exemple dans les demandes WO 2020/016818 ou dans la demande EP20173411 de la demanderesse. L'organe rotatif est par exemple un doigt agissant sur une bascule présentant un palpeur coopérant avec une came escargot d'un mécanisme de compteur de minutes instantané d'un chronographe. Le dispositif à raideur angulaire prédéfinie est un ressort comprenant au moins un bras élastique de forme sinueuse correspondant à une courbe de Bézier. Le ressort présente à une première extrémité un premier élément rotatif monté sur l'axe de pivotement du doigt de sorte que la première extrémité du ressort est pivotée. La bascule est maintenue en appui contre la périphérie de la came escargot par ledit ressort agissant sur l'axe de pivotement du doigt, ce doigt agissant lui-même sur la bascule. A chaque tour de came, la bascule monte le long de la came, ce qui arme progressivement le ressort. Dans la publication WO 2020/016818, le ressort présente à sa deuxième extrémité une base fixée au bâti du mécanisme horloger de sorte que la première extrémité du ressort est pivotée et la deuxième extrémité du ressort est encastrée. Dans la demande EP20173411, le ressort présente à sa deuxième extrémité un second élément rotatif également monté pivotant sur le bâti de sorte que les première et deuxième extrémités du ressort sont pivotées.

Les montages à extrémités pivotée/encastrée ou pivotée/pivotée décrits respectivement dans la publication WO 2020/016818 et dans la demande EP20173411 permettent, selon des configurations choisies, d'obtenir un dispositif à raideur angulaire prédéfinie, à savoir une raideur négative ou une raideur sensiblement nulle (et donc un couple constant), dans une plage prédéterminée de positions angulaires que peut prendre le premier élément rotatif pendant le fonctionnement du mécanisme. Cela permet par exemple de diminuer l'intensité de la force appliquée à la came escargot par le ressort par rapport à un ressort traditionnel, réduisant ainsi l'énergie requise pour faire tourner la came escargot.

Les documents EP 3 992 730 A1 et CH 716 434 A2 divulguent l'art antérieur additionnel pertinent pour la présente invention.

Toutefois, ces dispositifs à raideur angulaire prédéfinie nécessitent d'utiliser des lames qui peuvent s'avérer difficiles à dimensionner ou à contrôler de par leur forme.

De plus, lorsque la configuration est choisie pour que le dispositif à raideur angulaire prédéfinie exerce sur l'organe horloger un couple correspondant à une raideur négative, celle-ci n'est parfois pas suffisamment négative.

Enfin, ces dispositifs à raideur angulaire prédéfinie connus ne permettent pas de conférer de bistabilité à l'organe horloger.

La présente invention vise à remédier à ces inconvénients en proposant un mécanisme horloger comprenant un organe horloger rotatif associé à un dispositif à raideur angulaire prédéfinie facile à fabriquer, simple à configurer pour obtenir la raideur angulaire souhaitée en fonction des applications de l'organe horloger, cette raideur angulaire pouvant être positive, nulle, négative, ou correspondre à un comportement bistable.

### Divulgation de l'invention

A cet effet, l'invention concerne un mécanisme horloger comprenant un organe horloger rotatif agencé pour être mobile en rotation de centre O autour d'un axe de rotation Z dans un plan XY perpendiculaire à l'axe Z entre au moins deux positions angulaires minimale et maximale et associé à au moins un dispositif à raideur angulaire prédéfinie pour contrôler ou guider l'organe horloger lors d'un changement de positions.

Selon l'invention, ledit dispositif à raideur angulaire prédéfinie comprend un connecteur de raideur linéaire k1, une première lame de raideur linéaire k2 dont une première extrémité est solidaire d'une première extrémité du connecteur, et une deuxième lame de raideur linéaire k3 dont une première extrémité est solidaire d'une deuxième extrémité du connecteur, la deuxième extrémité de l'une des première et deuxième lames étant solidaire d'un élément de fixation, la deuxième extrémité de l'autre des première et deuxième lames étant solidaire de l'organe horloger, la première lame, la deuxième lame et le connecteur étant coplanaires, parallèles au plan XY, la première et la deuxième lames étant positionnées du même côté du connecteur, leurs deuxièmes extrémités étant tournées l'une vers l'autre, les lames formant des droites parallèles non alignées lorsque le dispositif à raideur angulaire prédéfinie est à l'état de repos, les lames étant non comprimées, l'angle entre les deuxièmes extrémités des première et deuxième lames par rapport au centre de rotation O et les raideurs k1, k2 et k3 étant choisis pour que le dispositif à raideur angulaire prédéfinie exerce sur l'organe horloger un couple correspondant à une raideur angulaire prédéfinie au moins lors d'un déplacement dans le sens de rotation de l'organe horloger correspondant au sens dans lequel les première et deuxième lames doivent se rapprocher pour s'aligner et se comprimer, au moins entre deux positions angulaires comprises entre les deux positions angulaires minimale et maximale.

Ainsi, le dispositif à raideur angulaire prédéfinie utilisé dans l'invention utilise des lames droites faciles à dimensionner et à fabriquer. De plus, différentes raideurs angulaires, notamment une raideur négative ou un comportement bistable, peuvent être obtenues facilement en modifiant simplement les raideurs k1, k2 et k3 des lames et du connecteur, notamment en jouant sur leurs dimensions, et/ou en modifiant l'angle entre les deuxièmes extrémités des première et deuxième lames par rapport au centre de rotation O.

L'invention concerne également une pièce d'horlogerie comprenant un tel mécanisme horloger.

### Brève description des dessins

D'autres caractéristiques et avantages de la présente invention apparaîtront à la lecture de la description détaillée suivante de différents modes de réalisation de l'invention, donnés à titre d'exemples non limitatifs, et faite en référence aux dessins annexés dans lesquels :
- la figure 1 est une vue de dessus d'un dispositif à raideur angulaire prédéfinie utilisé dans l'invention;
- la figure 2 est une représentation graphique du couple exercé par un dispositif à raideur angulaire similaire à celui de la figure 1 sur un organe horloger rotatif en fonction du déplacement angulaire dudit organe horloger, pour différents angles entre les deuxièmes extrémités des première et deuxième lames par rapport au centre de rotation O et pour différents ratios k3/k1 ;
- la figure 3 est une vue schématisée d'un sautoir dans sa position angulaire minimale, associé à un dispositif à raideur angulaire prédéfinie utilisé dans l'invention, à l'état de repos, les lames étant non comprimées;
- la figure 4 est une vue schématisée du sautoir de la figure 3 levé dans sa position angulaire maximale, les lames du dispositif à raideur angulaire prédéfinie étant comprimées ;
- la figure 5 est une vue de dessus d'un organe d'obturation dans sa position angulaire minimale, associé à deux dispositifs à raideur angulaire prédéfinie utilisés dans l'invention, à l'état de repos, les lames étant non comprimées ;
- la figure 6 est une représentation graphique du couple exercé par les dispositifs à raideur angulaire sur l'organe d'obturation de la figure 5 en fonction du déplacement angulaire dudit organe d'obturation ;
- la figure 7 représente une autre configuration de deux dispositifs à raideur angulaire prédéfinie utilisés dans l'invention, à l'état de repos, les lames étant non comprimées ;
- les figures 8 et 9 sont des vues schématisées d'un organe horloger associé aux deux dispositifs à raideur angulaire prédéfinie de la figure 7, respectivement dans sa position angulaire minimale et maximale ; et
- la figure 10 est une représentation graphique du couple exercé par les dispositifs à raideur angulaire sur l'organe horloger des figures 8 et 9 en fonction du déplacement angulaire dudit organe horloger.

### Modes de réalisation de l'invention

En référence à la figure 1, la présente invention concerne un mécanisme horloger comprenant un organe horloger rotatif, représenté ici uniquement par son moyeu 1, agencé pour être mobile en rotation de centre O autour d'un axe de rotation Z dans un plan XY perpendiculaire à l'axe Z entre au moins deux positions angulaires minimale et maximale.

L'organe horloger est associé à au moins un dispositif 2 à raideur angulaire prédéfinie pour contrôler ou guider l'organe horloger lors d'un changement de positions.

Conformément à l'invention, ledit dispositif 2 à raideur angulaire prédéfinie comprend un connecteur 4 de raideur linéaire k1, une première lame 6 de raideur linéaire k2 dont une première extrémité 6a est solidaire d'une première extrémité 4a du connecteur 4, et une deuxième lame 8 de raideur linéaire k3 dont une première extrémité 8a est solidaire d'une deuxième extrémité 4b du connecteur 4. Les raideurs k1, k2, k3 sont définies comme étant des raideurs linéaires.

La deuxième extrémité 6b, 8b de l'une des première et deuxième lames 6,8 est solidaire d'un élément de fixation destiné à être assemblé à un bâti ou à une partie fixe ou immobile par rapport à l'organe horloger, la deuxième extrémité 6b, 8b de l'autre des première et deuxième lames 6 ,8 étant solidaire de l'organe horloger.

Dans l'exemple de la figure 1, la deuxième extrémité 6b de la première lame 6 est directement solidaire d'une patte de fixation 10, destinée à être montée par vissage sur un élément du bâti du mécanisme horloger. La deuxième extrémité 8b de la deuxième lame 8 est solidaire du moyeu 1 par l'intermédiaire d'un bras 12. Dans cette configuration, le bras 12 est donc monté pivotant en O, avec le moyeu 1, autour de l'axe de rotation Z, qui constitue dans cette variante un axe de rotation physique, le moyeu 1 étant monté sur un tenon par exemple. Le bras 12 présente une raideur linéaire k4 suffisamment grande pour que le bras 12 soit le plus rigide possible afin de ne pas participer au comportement du dispositif à raideur angulaire prédéfinie 2. Notamment la raideur k4 du bras 12 est supérieure à la raideur k1 du connecteur 4.

La première lame 6, la deuxième lame 8 et le connecteur 4 sont coplanaires. De plus, ils sont disposés de manière à être dans un même plan parallèle au plan XY. Ainsi, le dispositif à raideur angulaire prédéfinie utilisé dans l'invention s'étend dans un plan principal qui est perpendiculaire à l'axe de rotation Z de l'organe horloger.

D'une manière avantageuse, l'élément de fixation, ici la patte de fixation 10, ainsi que le bras 12 et le moyeu 1 sont prévus dans le même plan que les lames 6 et 8 et le connecteur 4.

De préférence, l'organe horloger rotatif est configuré pour se déplacer dans sensiblement le même plan que son moyeu 1 et son bras 12 et que le dispositif à raideur angulaire prédéfinie 2.

Ainsi, l'organe horloger et le dispositif à raideur angulaire prédéfinie 2 occupent un espace très compact.

La première et la deuxième lames 6,8 sont positionnées du même côté du connecteur 4, leurs deuxièmes extrémités 6b, 8b étant tournées l'une vers l'autre.

Avantageusement, la première lame 6 et la deuxième lame 8 forment des droites parallèles non alignées, c'est-à-dire décalées l'une par rapport à l'autre lorsque le dispositif à raideur angulaire prédéfinie 2 est à l'état de repos, lesdites première et deuxième lames 6, 8 étant alors non comprimées. L'angle α entre les deuxièmes extrémités 6b, 8b des première et deuxième lames 6, 8 par rapport au centre de rotation O est donc différent de 0 à l'état de repos, lesdites première et deuxième lames 6, 8 étant alors non comprimées.

De préférence, la deuxième lame 8 est disposée plus près du connecteur 4 que la première lame 6 de sorte que l'extrémité 4b est plus courte que l'extrémité 4c

Le connecteur 4 peut présenter une forme globalement droite en forme de crochet ] dont la longueur principale 4c est parallèle aux première et deuxième lames 6, 8, les extrémités 4a, 4b étant perpendiculaires à la longueur principale 4c. Il est bien évident que le connecteur 4 peut présenter une forme plus arrondie. Par exemple la longueur principale 4c peut être plus ou moins courbe, en forme de C.

D'une manière particulièrement avantageuse, l'angle α entre les deuxièmes extrémités 6b, 8b des première et deuxième lames 6, 8 par rapport au centre de rotation O et les raideurs k1, k2 et k3 du connecteur 4 et des première et deuxième lames 6, 8 sont choisis pour que le dispositif à raideur angulaire prédéfinie 2 exerce sur l'organe horloger un couple correspondant à une raideur angulaire prédéfinie au moins lors d'un déplacement dans le sens de rotation de l'organe horloger correspondant au sens dans lequel les deuxièmes extrémités 6b, 8b des première et deuxième lames 6, 8 doivent se rapprocher pour que lesdites des première et deuxième lames 6, 8 s'alignent et se compriment, au moins sur une plage de positions angulaires comprise entre les deux positions angulaires minimale et maximale.

Par exemple, dans le cas du dispositif à raideur angulaire prédéfinie 2 représenté sur la figure 1, le couple exercé sur l'organe horloger par ledit dispositif 2 peut être contrôlé lorsque l'organe horloger pivote dans le sens antihoraire, afin de rapprocher la deuxième lame 8 de la première lame 6 pour que lesdites lames s'alignent et se compriment, pour amorcer le flambage.

Avantageusement, il apparait que les paramètres principaux à prendre en compte pour la configuration du couple exercé par le dispositif 2 sur l'organe horloger sont la raideur k1 du connecteur 4, l'angle α, et la raideur k3 de la deuxième lame 8 la plus proche du connecteur 4. La raideur k2 de la première lame 6, la plus éloignée du connecteur 4, peut être considérée comme sans influence.

Ainsi, les raideurs k1 et k3 et l'angle α peuvent être choisis par l'horloger pour réaliser en conséquence le dispositif à raideur angulaire prédéfinie 2 configuré de manière à obtenir une raideur positive, nulle, négative, ou un effet bistable, et donc un couple correspondant adapté à la fonction de l'organe horloger auquel il est associé, la raideur angulaire étant la dérivée du couple.

Par exemple, pour un même angle α, on obtient différents comportements de raideur en faisant varier le ratio k3/k1.

Pour un même ratio k3/k1, on obtient différents comportements de raideur en faisant varier l'angle α.

De préférence, le dispositif à raideur angulaire prédéfinie 2 est configuré pour obtenir ladite raideur angulaire sur sensiblement toute la plage de positions angulaires θ prises par l'organe horloger entre les deux positions angulaires minimale et maximale. θ est égal à zéro lorsque le dispositif à raideur angulaire prédéfinie 2 est au repos, c'est-à-dire lorsque les lames 6 et 8 sont droites et parallèles, non comprimées, l'organe horloger étant dans sa position angulaire minimale, et augmente avec le déplacement angulaire de l'organe horloger dans sa position angulaire maximale dans le sens de rotation nécessaire pour rapprocher la deuxième lame 8 de la première lame 6, afin de comprimer la deuxième lame 8 par rapport à sa position de repos.

Plus particulièrement, et en référence avec la figure 2, l'angle α entre les deuxièmes extrémités 6b, 8b des première et deuxième lames 6, 8 par rapport au centre de rotation O et le rapport k3/k1 peuvent être choisis pour que le dispositif à raideur angulaire prédéfinie exerce sur l'organe horloger un couple correspondant à une raideur angulaire positive entre les deux positions angulaires minimale et maximale, comme représenté par la courbe A.

Par exemple, le dispositif de la figure 1 peut être modifié pour que l'angle α soit inférieur à 10° et le rapport k3/k1 supérieur à 2.

L'angle α entre les deuxièmes extrémités 6b, 8b des première et deuxième lames 6, 8 par rapport au centre de rotation O et le rapport k3/k1 peuvent être choisis pour que le dispositif à raideur angulaire prédéfinie exerce sur l'organe horloger un couple correspondant à une raideur angulaire nulle, et donc un couple sensiblement constant, au moins entre deux positions angulaires θ1, θ2 comprises entre les deux positions angulaires minimale et maximale, comme représenté par la courbe B. On entend par couple « sensiblement constant » un couple ne variant pas de plus de 10%, de préférence 5%, plus préférentiellement 3%, étant entendu que ce pourcentage peut être diminué davantage.

Par exemple, le dispositif de la figure 1 peut être modifié pour que l'angle α soit égal à 5° et le rapport k3/k1 égal à 2.

L'angle α entre les deuxièmes extrémités 6b, 8b des première et deuxième lames 6, 8 par rapport au centre de rotation O et le rapport k3/k1 peuvent être choisis pour que le dispositif à raideur angulaire prédéfinie exerce sur l'organe horloger un couple correspondant à une raideur angulaire négative au moins entre deux positions angulaires comprises entre les deux positions angulaires minimale et maximale, comme représenté par la courbe C où la raideur devient négative à partir de θ=8°par exemple. Avantageusement, l'organe horloger peut être précontraint jusqu'à la valeur de déplacement angulaire θ pour laquelle la raideur devient uniquement négative afin de ne travailler que sur la plage de déplacement angulaire pour laquelle la raideur exercée par le dispositif à raideur angulaire prédéfinie est négative.

Par exemple, le dispositif de la figure 1 peut être modifié pour l'angle α soit inférieur à 10° et le rapport k3/k1 inférieur à 1 ou pour que l'angle α soit supérieur ou égal à 10°, quel que soit le rapport k3/k1.

L'angle α entre les deuxièmes extrémités 6b, 8b des première et deuxième lames 6, 8 par rapport au centre de rotation O et le rapport k3/k1 peuvent être choisis pour que l'organe horloger soit bistable, comme représenté par la courbe D.

Par exemple, le dispositif de la figure 1 peut être modifié pour l'angle α soit inférieur à 10° et le rapport k3/k1 inférieur à 0.3 ou pour que l'angle α soit supérieur ou égal à 10° et le rapport k3/k1 inférieur à 0.5.

Avantageusement, les raideurs k1 et k3 peuvent être modifiées en modifiant les longueurs et épaisseurs du connecteur 4 et/ou de la deuxième lame 8.

De préférence, le connecteur 4 présente une longueur telle que la distance entre les premières extrémités 6a, 8a des première et deuxième lames 6, 8 est L1 et une épaisseur e1, la première lame 6 présente une longueur L2 (entre ses première 6a et deuxième extrémité 6b) et une épaisseur e2 et la deuxième lame 8 présente une longueur L3 (entre ses première 8a et deuxième extrémité 8b) et une épaisseur e3, choisies telles que L1> L2+L3, L3/L2 ≥1, de préférence L3/L2 >2, L1/L3 > 2, e2=e3, e1/e3 ≥ 4.

La hauteur du connecteur 4, des première et deuxième lames 6, 8 est de préférence comprise entre 0.1 mm et 5 mm, de préférence entre 0.1 mm et 2 mm. La hauteur correspond à la mesure sur le chant des pièces. Cette dimension étant hors plan par rapport aux représentations 2D des exemples, n'est pas représentée sur les figures.

La longueur L1 du connecteur 4 est de préférence comprise entre 5 mm et 50 mm, et l'épaisseur e1 du connecteur est de préférence comprise entre 0.1 mm et 20 mm.

De préférence, l'angle α entre les deuxièmes extrémités 6b, 8b des première et deuxième lames 6, 8 par rapport au centre de rotation O est compris entre 3° et 15°, les cotes étant prises au niveau de la demi-épaisseur des lames 6, 8.

Les dimensions des première et deuxième lames 6, 8 et du connecteur 4 sont adaptées et choisies en respectant les définitions ci-dessus pour obtenir les raideurs k1, k2 et k3 nécessaires pour que le dispositif à raideur angulaire prédéfinie 2 exerce sur l'organe horloger le couple correspondant à la raideur angulaire prédéfinie, choisie en fonction des applications de l'organe horloger. Le dispositif à raideur angulaire prédéfinie 2 peut être utilisé soit pour commander et contrôler un déplacement de l'organe horloger, soit pour guider ledit organe horloger lorsqu'il change de position.

Les première et deuxième lames 6, 8 et le connecteur 4 sont avantageusement réalisés d'une seule pièce. Il est bien évident qu'ils peuvent être des pièces assemblées.

Les première et deuxième lames 6, 8 et le connecteur 4 sont avantageusement réalisés dans un matériau présentant un module de Young compris entre 40 GPa et 300 GPa, les modules de Young des première et deuxième lames et du connecteur étant de préférence égaux. Ce matériau peut être à base de nickel-titane tel que le Nitinol ou autre matériau à mémoire de forme, un acier, un matériau à base de cuivre, d'aluminium, de titane, de silicium, de silicium oxydé, de nickel, de nickel-phosphore, un verre métallique amorphe, etc...

De préférence, les première et deuxième lames 6, 8 et le connecteur 4 sont avantageusement réalisés dans un même matériau.

Selon un premier mode de réalisation représenté en référence aux figures 3 et 4, l'organe horloger est associé à un seul dispositif à raideur angulaire prédéfinie 2, la deuxième extrémité 6b de la première lame 6 étant solidaire d'un élément de fixation destiné à être assemblé à un bâti, telle que la patte de fixation 10, et la deuxième extrémité 8b de la deuxième lame 8 est solidaire de l'organe horloger par l'intermédiaire du bras 12, l'angle α entre les deuxièmes extrémités 6b, 8b des première et deuxième lames 6, 8 par rapport au centre de rotation O et le rapport k3/k1 étant choisis pour que le dispositif à raideur angulaire prédéfinie 2 exerce sur l'organe horloger un couple correspondant à une raideur angulaire négative au moins entre deux positions angulaires comprises entre les deux positions angulaires minimale et maximale, comme représenté par la courbe C sur la figure 2.

L'organe horloger est par exemple un sautoir 14 solidaire du moyeu 1, agencé pour coopérer par exemple avec une roue dentée (non représentée) du mécanisme horloger.

Avantageusement, le sautoir 14 est précontraint jusqu'à la valeur de déplacement angulaire θ pour laquelle la raideur devient uniquement négative, le dispositif à raideur angulaire prédéfinie 2 exerçant alors sur ledit sautoir 14 un couple correspondant à une raideur angulaire négative lorsque le sautoir 14 se lève, soulevé par les dents de la roue associée.

Lorsque le sautoir 14 est au repos, le dispositif à raideur angulaire prédéfinie 2 est au repos, les lames 6 et 8 étant droites et parallèles, non comprimées, comme représenté sur la figure 3.

Lorsque le sautoir 14 est soulevé par la roue dentée, il pivote avec le moyeu 1 et le bras 12 autour de son axe de rotation, qui est ici un axe physique solidaire du moyeu 1, dans le sens horaire d'un angle θ selon la configuration représentée sur les figures 3 et 4. La rotation du moyeu 1 et du bras 12 dans le sens horaire force la deuxième lame 8 à se rapprocher de la première lame 6 en se comprimant pour s'aligner et amorcer le flambage responsable de la raideur négative, comme représenté sur la figure 4. Cela permet au sautoir 14 de passer la dent de la roue dentée sans effort. Lorsque le sautoir 14 retombe, le dispositif à raideur angulaire prédéfinie 2 reprend sa forme de repos, la deuxième lame 8 étant en flexion seulement.

Selon un autre mode de réalisation représenté en référence aux figures 5 et 6, l'organe horloger est associé à au moins deux dispositifs à raideur angulaire prédéfinie 2.

Dans ce mode de réalisation, pour chaque dispositif à raideur angulaire prédéfinie 2, la deuxième extrémité 6b de la première lame 6, la plus éloignée du connecteur 4, est directement solidaire de l'organe horloger, et la deuxième extrémité 8b de la deuxième lame 8, la plus proche du connecteur 4, est solidaire, par l'intermédiaire du bras 12, d'un élément de fixation 16 centré en O destiné à être assemblé à une partie fixe par rapport à l'organe horloger. Lorsque les deux dispositifs à raideur angulaire prédéfinie 2 sont au repos, toutes les lames 6, 8 sont droites, non comprimées, les premières lames 6 étant parallèles aux deuxièmes lames associées 8, comme représenté sur la figure 5.

Dans ce mode de réalisation, le mécanisme comprenant un cadran (non représenté) présentant au moins une fenêtre parallèle au plan XY et l'organe horloger est par exemple un organe d'obturation 18 mobile en rotation de centre O autour de l'axe Z, définissant ici un axe de rotation virtuel. L'organe d'obturation 18 est agencé pour pouvoir évoluer entre une position fermée, dans laquelle il obture la fenêtre, et une position ouverte, dans laquelle il laisse la fenêtre au moins partiellement libre. La position angulaire minimale de l'organe d'obturation 18 peut correspondre par exemple à la position fermée et la position angulaire maximale de l'organe d'obturation 18 peut correspondre à la position ouverte dans laquelle la fenêtre est entièrement dégagée. L'inverse est bien sûr possible selon la configuration de l'organe d'obturation 18.

Dans l'exemple représenté, l'organe d'obturation 18 est agencé pour obturer trois fenêtres de manière simultanée. A cet effet, il présente globalement une forme d'anneau ouvert concentrique au cadran et aux trois fenêtres. L'organe d'obturation 18 présente trois ouvertures 20 disposées de sorte qu'une ouverture 20 coïncide avec une fenêtre associée lorsque l'organe d'obturation 18 est en position ouverte. A côté des ouvertures 20, l'anneau est plein, au moins au niveau des zones qui coïncident avec une fenêtre associée lorsque l'organe d'obturation 5 est en position fermée. L'organe d'obturation 18 comprend également deux découpes 22 agencées pour y loger les dispositifs à raideur angulaire prédéfinie 2.

L'organe d'obturation 18 comprend également un mécanisme de commande agencé pour pouvoir l'entrainer en rotation autour de O.

Ledit mécanisme de commande comprend par exemple un élément de commande 24 représenté schématiquement ici sous la forme d'une tige, mais il est bien évident que tout autre élément de commande approprié peut être utilisé, tel qu'un levier ou une bascule, commandé par exemple de manière manuelle par un utilisateur, au moyen d'un poussoir, d'un verrou prévu sur une boite de montre ou de la tige de remontoir par exemple, ou de manière automatique par un mécanisme de commande prévu dans la pièce d'horlogerie à cet effet. De préférence, le mécanisme de commande est agencé pour être actionné depuis l'extérieur par un utilisateur, afin de pouvoir ouvrir ou fermer l'organe d'obturation 18 à la demande.

L'élément de fixation 16 peut se présenter sous la forme d'un anneau central coaxial au cadran, dimensionné et positionné par exemple pour permettre le passage des aiguilles au centre du cadran. Il est bien évident qu'il est possible de prévoir une ouverture pour le passage d'autres éléments différents d'aiguilles, cette ouverture pouvant être centrée ou non. L'élément de fixation 16 peut également être plein.

L'élément de fixation 16 est solidaire d'une partie de fixation 26 agencée pour être fixe par rapport à l'organe d'obturation 18. Cette partie de fixation 26 est sous la forme d'un anneau extérieur ouvert, concentrique au cadran et à l'organe d'obturation, et s'étendant d'un côté à l'autre de l'élément de commande 24. L'élément de fixation 16 est relié à la partie de fixation 26 par deux bras 27. La partie de fixation 26 comprend des oreilles 28 prévues pour fixer solidairement la partie de fixation 26 sur la face intérieure du cadran, par vissage par exemple. La partie de fixation 26 peut également être collée au cadran. Il est bien évident que dans d'autres modes de réalisation, l'anneau peut être non concentrique au cadran, en fonction de la disposition des fenêtres et de l'organe d'obturation.

D'une manière avantageuse, les dispositifs à raideur angulaire prédéfinie 2, les bras 12, l'organe d'obturation 18, la partie de fixation 26 et son élément de fixation 16 sont réalisés d'une seule pièce.

Tous les éléments de l'organe d'obturation 18, des dispositifs à raideur angulaire prédéfinie 2, des bras 12, et de la partie de fixation 26 avec son élément de fixation 16 sont disposés dans un seul et même plan, de sorte que l'épaisseur occupée par ces éléments est très faible. Ces éléments forment globalement un disque très fin qui peut se loger dans ou sous le cadran, dans un plan sensiblement parallèle à la fenêtre dudit cadran.

L'angle α entre les deuxièmes extrémités 6b, 8b des première et deuxième lames 6, 8 par rapport au centre de rotation O et le rapport k3/k1 sont choisis pour que chaque dispositif à raideur angulaire prédéfinie 2 exerce sur l'organe horloger, ici l'organe d'obturation 18, un couple conférant un effet bistable audit organe horloger entre les deux positions angulaires minimale et maximale, l'une des positions stables ou position d'équilibre correspondant à la position angulaire minimale de l'organe d'obturation, ici la position fermée, l'autre des positions stables ou position d'équilibre correspondant à la position angulaire maximale, ici la position ouverte, de l'organe d'obturation, comme représenté sur la figure 6. Ainsi, l'organe horloger a un comportement global bistable.

De ce fait, aucun dispositif de verrouillage en position de l'organe d'obturation n'est nécessaire, le comportement bistable procuré par les dispositifs à raideur angulaire prédéfinie 2 permettant de maintenir l'organe d'obturation 18 en position stable ouverte ou fermée sans autre mécanisme.

Dans ce mode de réalisation, lesdits dispositifs à raideur angulaire prédéfinie 2 sont disposés autour de l'élément de fixation 16 de sorte qu'ils se superposent si l'un est ramené vers l'autre en le faisant tourner autour du centre de rotation O. Dans cet agencement, le comportement bistable est asymétrique comme montré par la figure 6.

Dans l'exemple représenté, le nombre de dispositifs à raideur angulaire prédéfinie 2 est de deux, mais il est bien évident que le nombre de dispositifs à raideur angulaire prédéfinie 2 peut être supérieur ou égal à 2.

Le premier changement de position de l'organe d'obturation 18 doit se faire dans le sens de rotation permettant de rapprocher la première lame 6 de la deuxième lame 8 des deux dispositifs à raideur angulaire prédéfinie 2 pour que lesdites lames 6, 8 s'alignent et se compriment, pour amorcer le flambage. Ici, les deux dispositifs à raideur angulaire prédéfinie 2 sont au repos, les lames 6, 8 étant toutes non comprimées, lorsque l'organe d'obturation est dans sa position angulaire minimale. Le premier passage de la position angulaire minimale à la position angulaire maximale de l'organe d'obturation se fait donc en tournant ledit organe d'obturation 18 dans le sens horaire au moyen de l'élément de commande 24.

Dans un autre mode de réalisation représenté sur les figures 7 à 10, l'organe horloger est associé à au moins deux dispositifs à raideur angulaire prédéfinie 2.

Dans ce mode de réalisation, pour chaque dispositif à raideur angulaire prédéfinie 2, la deuxième extrémité 6b de la première lame 6, la plus éloignée du connecteur 4, est solidaire d'un élément de fixation, telle qu'une patte de fixation 10, destiné à être assemblé à une partie fixe par rapport à l'organe horloger, par exemple un élément du bâti du mécanisme horloger. La deuxième extrémité 8b de la deuxième lame 8, la plus proche du connecteur 4, est solidaire de l'organe horloger par l'intermédiaire du bras 12 solidaire du moyeu 1, de manière similaire au dispositif à raideur angulaire prédéfinie 2 des figures 1, 3 et 4. Lors de la réalisation de l'ensemble, les deux dispositifs à raideur angulaire prédéfinie 2 sont au repos, toutes les lames 6, 8 étant droites, non comprimées, parallèles les unes aux autres, comme représenté sur la figure 7.

Dans ce mode de réalisation, l'organe horloger est par exemple un organe d'obturation, utilisé comme l'organe d'obturation 18 pour obturer ou libérer une fenêtre d'un cadran, l'organe d'obturation étant solidaire du moyeu 1 et des bras 12, et mobile en rotation de centre O autour de l'axe Z, définissant ici un axe de rotation physique, le moyeu 1 étant monté sur un tenon par exemple. L'organe d'obturation est par exemple un volet porté par le moyeu 1 et les bras 12. Les pattes de fixation 10 sont par exemple assemblées par vissage au cadran.

L'organe d'obturation comprend également un mécanisme de commande agencé pour pouvoir l'entrainer en rotation autour de O.

L'angle α entre les deuxièmes extrémités 6b, 8b des première et deuxième lames 6, 8 par rapport au centre de rotation O et le rapport k3/k1 sont choisis pour que chaque dispositif à raideur angulaire prédéfinie 2 exerce sur l'organe horloger, ici l'organe d'obturation, un couple conférant un effet bistable audit organe horloger entre les deux positions angulaires minimale et maximale, l'une des positions stables correspondant à la position angulaire minimale de l'organe d'obturation, c'est-à-dire l'une des positions ouverte ou fermée, l'autre des positions stables correspondant à la position angulaire maximale, c'est-à-dire l'autre des positions ouverte ou fermée, de l'organe d'obturation, comme représenté sur la figure 10. Ainsi, l'organe horloger a un comportement global bistable.

Dans ce mode de réalisation, lesdits dispositifs à raideur angulaire prédéfinie 2 sont disposés sur le moyeu 1 symétriquement par rapport à un axe S du plan XY passant par le centre de rotation O. Dans cet agencement, le comportement bistable de l'organe d'obturation est très avantageusement symétrique lors de ses changements de position ouverte/fermée, comme montré par la figure 10.

Dans l'exemple représenté, le nombre de dispositifs à raideur angulaire prédéfinie 2 est de deux, mais il est bien évident que le nombre de dispositifs à raideur angulaire prédéfinie 2 peut être supérieur ou égal à 2.

D'une manière avantageuse, les deux dispositifs à raideur angulaire prédéfinie 2, les pattes de fixation10, les bras 12 et le moyeu 1 sont réalisés d'une seule pièce.

Tous les éléments des dispositifs à raideur angulaire prédéfinie 2, des pattes de fixation 10, des bras 12 et du moyeu 1 sont disposés dans un seul et même plan, de sorte que l'épaisseur occupée par ces éléments est très faible. Ces éléments peuvent se loger dans ou sous le cadran, dans un plan sensiblement parallèle à la fenêtre dudit cadran.

Dans cette configuration, l'un des dispositifs à raideur angulaire prédéfinie 2 doit être préalablement armé en rapprochant ses lames 6, 8 pour les comprimer. A cet effet, lorsque l'ensemble est assemblé à la partie fixe par rapport à l'organe horloger, par exemple un élément du bâti du mécanisme horloger ou le cadran, la patte de fixation 10 de l'un des dispositifs à raideur angulaire prédéfinie 2, ici le dispositif inférieur, est fixée de manière décalée par rapport à la position de repos de manière à rapprocher pour aligner et comprimer les lames 6, 8 du dispositif inférieur comme le montre la figure 8.

L'autre dispositif à raideur angulaire prédéfinie 2, ici le dispositif supérieur, est laissé libre, dans son état de repos.

Cette première position stable représentée sur la figure 8 correspond par exemple à la position angulaire minimale de l'organe d'obturation.

Le premier changement de position doit se faire ensuite dans le sens de rotation permettant de rapprocher la deuxième lame 8 de la première lame 6 du dispositif à raideur angulaire prédéfinie 2 non préarmé, ici le dispositif supérieur, pour que lesdites lames 6, 8 du dispositif supérieur s'alignent et se compriment à leur tour. Ici, le changement de position de l'organe d'obturation se fait en tournant ledit organe d'obturation, et donc le moyeu 1 et les bras 12, dans le sens antihoraire au moyen de l'élément de commande, comme représenté sur la figure 9.

L'autre dispositif à raideur angulaire prédéfinie 2, ici le dispositif inférieur, emmené par le bras 12 associé, retrouve son état de repos, les lames 6 et 8 étant droites et non comprimées.

Cette deuxième position stable représentée sur la figure 9 correspond par exemple à la position angulaire maximale de l'organe d'obturation.

Puis, lorsque l'organe d'obturation est tourné dans le sens horaire, le moyeu 1 et les bras 12 reprennent leur position de la figure 8, le dispositif à raideur angulaire prédéfinie 2 supérieur retrouvant son état de repos et le dispositif à raideur angulaire prédéfinie 2 inférieur retrouvant son état de préarmé.

Les dispositifs à raideur angulaire prédéfinie mis en œuvre dans la présente invention sont simples à fabriquer puisqu'ils sont réalisés en utilisant des lames droites. De plus, ils sont très compacts, entrainant un encombrement réduit. Ils permettent d'obtenir le comportement en raideur angulaire adéquat de l'organe horloger rotatif, selon les applications, à partir de dimensionnements différents, facilement mis en œuvre.

## Revendications

1. Mécanisme horloger comprenant un organe horloger rotatif agencé pour être mobile en rotation de centre O autour d'un axe de rotation Z dans un plan XY perpendiculaire à l'axe Z entre au moins deux positions angulaires minimale et maximale et associé à au moins un dispositif à raideur angulaire prédéfinie (2) pour contrôler ou guider l'organe horloger lors d'un changement de positions, où ledit dispositif à raideur angulaire prédéfinie (2) comprend un connecteur (4) de raideur linéaire k1, une première lame (6) de raideur linéaire k2 dont une première extrémité (6a) est solidaire d'une première extrémité (4a) du connecteur (4), et une deuxième lame (8) de raideur linéaire k3 dont une première extrémité (8a) est solidaire d'une deuxième extrémité (4b) du connecteur (4), **caractérisé en ce que** la deuxième extrémité (6b, 8b) de l'une des première et deuxième lames (6, 8) est solidaire d'un élément de fixation, la deuxième extrémité (6b, 8b) de l'autre des première et deuxième lames (6, 8) étant solidaire de l'organe horloger, la première lame (6), la deuxième lame (8) et le connecteur (4) étant coplanaires, parallèles au plan XY, les première et deuxième lames (6, 8) étant positionnées du même côté du connecteur (4), leurs deuxièmes extrémités (6b, 8b) étant tournées l'une vers l'autre, les première et deuxième lames (6, 8) formant des droites parallèles non alignées lorsque le dispositif à raideur angulaire prédéfinie (2) est à l'état de repos, lesdites première et deuxième lames (6, 8) étant non comprimées, l'angle (*α*) entre les deuxièmes extrémités (6b, 8b) des première et deuxième lames (6, 8) par rapport au centre de rotation O et les raideurs k1, k2 et k3 étant choisis pour que le dispositif à raideur angulaire prédéfinie (2) exerce sur l'organe horloger un couple correspondant à une raideur angulaire prédéfinie au moins lors d'un déplacement dans le sens de rotation de l'organe horloger correspondant au sens dans lequel les première et deuxième lames (6, 8) doivent se rapprocher pour s'aligner et se comprimer, au moins entre deux positions angulaires comprises entre les deux positions angulaires minimale et maximale.

2. Mécanisme horloger selon la revendication 1, **caractérisé en ce que** l'angle (*α*) entre les deuxièmes extrémités (6b, 8b) des première et deuxième lames (6, 8) par rapport au centre de rotation O et le rapport k3/k1 sont choisis pour que le dispositif à raideur angulaire prédéfinie (2) exerce sur l'organe horloger un couple correspondant à une raideur angulaire positive entre les deux positions angulaires minimale et maximale.

3. Mécanisme horloger selon la revendication précédente, **caractérisé en ce que** l'angle (α) entre les deuxièmes extrémités (6b, 8b) des première et deuxième lames (6, 8) par rapport au centre de rotation O est inférieur à 10° et le rapport k3/k1 est supérieur à 2.

4. Mécanisme horloger selon la revendication 1, **caractérisé en ce que** l'angle (*α*) entre les deuxièmes extrémités (6b, 8b) des première et deuxième lames (6, 8) par rapport au centre de rotation O et le rapport k3/k1 sont choisis pour que le dispositif à raideur angulaire prédéfinie (2) exerce sur l'organe horloger un couple correspondant à une raideur angulaire nulle au moins entre deux positions angulaires comprises entre les deux positions angulaires minimale et maximale.

5. Mécanisme horloger selon la revendication 1, **caractérisé en ce que** l'angle (*α*) entre les deuxièmes extrémités (6b, 8b) des première et deuxième lames (6, 8) par rapport au centre de rotation O et le rapport k3/k1 sont choisis pour que le dispositif à raideur angulaire prédéfinie (2) exerce sur l'organe horloger un couple correspondant à une raideur angulaire négative au moins entre deux positions angulaires comprises entre les deux positions angulaires minimale et maximale.

6. Mécanisme horloger selon la revendication précédente, **caractérisé en ce que** l'angle (*α*) entre les deuxièmes extrémités (6b, 8b) des première et deuxième lames (6, 8) par rapport au centre de rotation O est inférieur à 10° et le rapport k3/k1 est inférieur à 1 ou l'angle (*α*) entre les deuxièmes extrémités (6b, 8b) des première et deuxième lames (6, 8) par rapport au centre de rotation O est supérieur ou égal à 10° , quel que soit le rapport k3/k1.

7. Mécanisme horloger selon la revendication 5, **caractérisé en ce que** l'angle (*α*) entre les deuxièmes extrémités (6b, 8b) des première et deuxième lames (6, 8) par rapport au centre de rotation O et le rapport k3/k1 sont choisis pour que l'organe horloger soit bistable.

8. Mécanisme horloger selon la revendication précédente, **caractérisé en ce que** l'angle (*α*) entre les deuxièmes extrémités (6b, 8b) des première et deuxième lames (6, 8) par rapport au centre de rotation O est inférieur à 10° et le rapport k3/k1 est inférieur à 0.3 ou l'angle (*α*) entre les deuxièmes extrémités (6b, 8b) des première et deuxième lames (6, 8) par rapport au centre de rotation O est supérieur ou égal à 10° et le rapport k3/k1 est inférieur à 0.5.

9. Mécanisme horloger selon l'une des revendications précédentes, **caractérisé en ce que** le connecteur (4) présente une longueur telle que la distance entre les premières extrémités (6a, 8a) des première et deuxième lames (6, 8) est L1 et une épaisseur e1, la première lame (6) présente une longueur L2 et une épaisseur e2 et la deuxième lame (8) présente une longueur L3 et une épaisseur e3, choisies telles que L1> L2+L3, L3/L2 ≥1, de préférence L3/L2 >2, L1/L3 > 2, e2=e3, e1/e3 ≥ 4, la hauteur du connecteur (4), des première et deuxième lames (6, 8) étant de préférence comprise entre 0.1 mm et 5 mm, de préférence entre 0.1 mm et 2 mm, la longueur L1 du connecteur (4) étant comprise entre 5 mm et 50 mm, et l'épaisseur e1 du connecteur (4) étant comprise entre 0.1 mm et 20 mm, l'angle (*α*) entre les deuxièmes extrémités (6b, 8b) des première et deuxième lames (6, 8) par rapport au centre de rotation O est compris entre 3° et 15° , et le module de Young du matériau des première et deuxième lames (6, 8) et du connecteur (4) est compris entre 40 GPa et 300 GPa, les modules de Young des première et deuxième lames (6, 8) et du connecteur (4) étant de préférence égaux.

10. Mécanisme horloger selon l'une des revendications précédentes, **caractérisé en ce que** l'organe horloger est associé à un seul dispositif à raideur angulaire prédéfinie (2), la deuxième extrémité (6b) de la première lame (6) étant solidaire d'un élément de fixation destiné à être assemblé à un bâti, la deuxième extrémité (8b) de la deuxième lame (8) étant solidaire de l'organe horloger, l'angle (*α*) entre les deuxièmes extrémités (6b, 8b) des première et deuxième lames (6, 8) par rapport au centre de rotation O et le rapport k3/k1 étant choisis pour que le dispositif à raideur angulaire prédéfinie exerce sur l'organe horloger un couple correspondant à une raideur angulaire négative au moins entre deux positions angulaires comprises entre les deux positions angulaires minimale et maximale.

11. Mécanisme horloger selon la revendication précédente, **caractérisé en ce que** l'organe horloger est un sautoir (14), le dispositif à raideur angulaire prédéfinie (2) exerçant sur ledit sautoir (14) un couple correspondant à une raideur angulaire négative lorsque le sautoir (14) se lève.

12. Mécanisme horloger selon l'une des revendications 1 à 9, **caractérisé en ce que** l'organe horloger est associé à au moins deux dispositifs à raideur angulaire prédéfinie (2), la deuxième extrémité (6b) de la première lame (6) étant solidaire de l'organe horloger, la deuxième extrémité (8b) de la deuxième lame (8) étant solidaire d'un élément de fixation centré en O destiné à être assemblé à une partie fixe par rapport à l'organe horloger, l'angle (*α*) entre les deuxièmes extrémités (6b, 8b) des première et deuxième lames (6, 8) par rapport au centre de rotation O et le rapport k3/k1 étant choisis pour que chaque dispositif à raideur angulaire prédéfinie (2) exerce sur l'organe horloger un couple conférant un effet bistable entre les deux positions angulaires minimale et maximale, lesdits dispositifs à raideur angulaire prédéfinie (2) étant disposés de sorte qu'ils se superposent si l'un est ramené vers l'autre en le faisant tourner autour du centre de rotation O.

13. Mécanisme horloger selon l'une des revendications 1 à 9, **caractérisé en ce que** l'organe horloger est associé à au moins deux dispositifs à raideur angulaire prédéfinie (2), la deuxième extrémité (6b) de la première lame (6) étant solidaire d'un élément de fixation destiné à être assemblé à une partie fixe par rapport à l'organe horloger, la deuxième extrémité (8b) de la deuxième lame (8) étant solidaire de l'organe horloger, l'angle (*α*) entre les deuxièmes extrémités (6b, 8b) des première et deuxième lames (6, 8) par rapport au centre de rotation O et le rapport k3/k1 étant choisis pour que chaque dispositif à raideur angulaire prédéfinie (2) exerce sur l'organe horloger un couple conférant un effet bistable entre les deux positions angulaires minimale et maximale, lesdits dispositifs à raideur angulaire prédéfinie (2) étant disposés symétriquement par rapport à un axe passant par le centre de rotation O.

14. Mécanisme horloger selon l'une des revendications 12 et 13 comprenant un cadran présentant au moins une fenêtre parallèle au plan XY, **caractérisé en ce que** l'organe horloger est un organe d'obturation (18) mobile en rotation pour pouvoir évoluer entre une position fermée, dans laquelle il obture la fenêtre, et une position ouverte, dans laquelle il laisse la fenêtre au moins partiellement libre.

15. Pièce d'horlogerie comprenant un mécanisme horloger selon l'une des revendications 1 à 14.

## Patentansprüche

1. Uhrmechanismus umfassend ein drehbares Uhrorgan, das ausgelegt ist, um vom Mittelpunkt O rund um eine Drehachse Z in einer Ebene XY senkrecht zur Achse Z zwischen mindestens zwei, minimalen und maximalen, Winkelpositionen drehbeweglich zu sein und mit mindestens einer Vorrichtung mit vordefinierter Winkelsteifigkeit (2) verbunden zu sein, um das Uhrorgan bei einer Positionsveränderung zu steuern oder zu führen, in welchem die besagte Vorrichtung mit vordefinierter Winkelsteifigkeit (2) einen Verbinder (4) von linearer Steifigkeit k1, eine erste Klinge (6) von linearer Steifigkeit k2, deren erstes Ende (6a) mit einem ersten Ende (4a) des Verbinders (4) fest verbunden ist, und eine zweite Klinge (8) von linearer Steifigkeit k3, deren erstes Ende (8a) mit einem zweiten Ende (4b) des Verbinders (4) fest verbunden ist, umfasst, **dadurch gekennzeichnet, dass** das zweite Ende (6b, 8b) der einen ersten und zweiten Klinge (6, 8) mit einem Befestigungselement fest verbunden ist, wobei das zweite Ende (6b, 8b) der anderen ersten und zweiten Klinge (6, 8) mit dem Uhrorgan fest verbunden ist, die erste Klinge (6), die zweite Klinge (8) und der Verbinder (4) komplanar, parallel zur Ebene XY sind, die erste und zweite Klinge (6, 8) auf derselben Seite des Verbinders (4) positioniert sind, ihre zweiten Enden (6b, 8b) einander zugewandt sind, die erste und zweite Klinge (6, 8) nicht ausgerichtete parallele Geraden bilden, wenn sich die Vorrichtung mit vordefinierter Winkelsteifigkeit (2) im Ruhezustand befindet, wobei die besagten erste und zweite Klinge (6, 8) nicht komprimiert sind, der Winkel (*α*) zwischen den zweiten Enden (6b, 8b) der ersten und zweiten Klinge (6, 8) in Bezug auf den Drehpunkt O und die Steifigkeiten k1, k2 und k3 so gewählt sind, dass die Vorrichtung mit vordefinierter Winkelsteifigkeit (2) auf das Uhrorgan ein Kräftepaar ausübt, das einer vordefinierten Winkelsteifigkeit entspricht, mindestens während einer Verschiebung in Drehrichtung des Uhrorgans entsprechend der Richtung, in der sich die erste und zweite Klinge (6, 8) annähern müssen, um sich auszurichten und zu komprimieren, mindestens zwischen zwei Winkelpositionen zwischen den beiden minimalen und maximalen Winkelpositionen.

2. Uhrmechanismus nach Anspruch 1, **dadurch gekennzeichnet, dass** der Winkel (*α*) zwischen den zweiten Enden (6b, 8b) der ersten und zweiten Klinge (6, 8) in Bezug auf den Drehpunkt O und das Verhältnis k3/k1 so gewählt sind, dass die Vorrichtung mit vordefinierter Winkelsteifigkeit (2) auf das Uhrorgan ein Kräftepaar ausübt, das einer positiven Winkelsteifigkeit zwischen den beiden minimalen und maximalen Winkelpositionen entspricht.

3. Uhrmechanismus nach dem vorstehenden Anspruch, **dadurch gekennzeichnet, dass** der Winkel (α) zwischen den zweiten Enden (6b, 8b) der ersten und zweiten Klinge (6, 8) in Bezug auf den Drehpunkt O weniger als 10° beträgt und das Verhältnis k3/k1 mehr als 2 beträgt.

4. Uhrmechanismus nach Anspruch 1, **dadurch gekennzeichnet, dass** der Winkel (α) zwischen den zweiten Enden (6b, 8b) der ersten und zweiten Klinge (6, 8) in Bezug auf den Drehpunkt O und das Verhältnis k3/k1 so gewählt sind, dass die Vorrichtung mit vordefinierter Winkelsteifigkeit (2) auf das Uhrorgan ein Kräftepaar ausübt, das einer Winkelsteifigkeit Null mindestens zwischen zwei Winkelpositionen zwischen den beiden minimalen und maximalen Winkelpositionen entspricht.

5. Uhrmechanismus nach Anspruch 1, **dadurch gekennzeichnet, dass** der Winkel (α) zwischen den zweiten Enden (6b, 8b) der ersten und zweiten Klinge (6, 8) in Bezug auf den Drehpunkt O und das Verhältnis k3/k1 so gewählt sind, dass die Vorrichtung mit vordefinierter Winkelsteifigkeit (2) auf das Uhrorgan ein Kräftepaar ausübt, das einer negativen Winkelsteifigkeit mindestens zwischen zwei Winkelpositionen zwischen den beiden minimalen und maximalen Winkelpositionen entspricht.

6. Uhrmechanismus nach dem vorstehenden Anspruch, **dadurch gekennzeichnet, dass** der Winkel (α) zwischen den zweiten Enden (6b, 8b) der ersten und zweiten Klinge (6, 8) in Bezug auf den Drehpunkt O weniger als 10° beträgt und das Verhältnis k3/k1 weniger als 1 beträgt oder der Winkel (α) zwischen den zweiten Enden (6b, 8b) der ersten und zweiten Klinge (6, 8) in Bezug auf den Drehpunkt O grösser oder gleich 10° ist, unabhängig vom Verhältnis k3/k1.

7. Uhrmechanismus nach Anspruch 5, **dadurch gekennzeichnet, dass** der Winkel (α) zwischen den zweiten Enden (6b, 8b) der ersten und zweiten Klinge (6, 8) in Bezug auf den Drehpunkt O und das Verhältnis k3/k1 so gewählt sind, dass das Uhrorgan bistabil ist.

8. Uhrmechanismus nach dem vorstehenden Anspruch, **dadurch gekennzeichnet, dass** der Winkel (α) zwischen den zweiten Enden (6b, 8b) der ersten und zweiten Klinge (6, 8) in Bezug auf den Drehpunkt O weniger als 10° beträgt und das Verhältnis k3/k1 weniger als 0,3 beträgt oder der Winkel (α) zwischen den zweiten Enden (6b, 8b) der ersten und zweiten Klinge (6, 8) in Bezug auf den Drehpunkt O grösser oder gleich 10° ist und das Verhältnis k3/k1 weniger als 0,5 beträgt.

9. Uhrmechanismus nach einem der vorstehenden Ansprüche, **dadurch gekennzeichnet, dass** der Verbinder (4) eine solche Länge aufweist, dass der Abstand zwischen den ersten Enden (6a, 8a) der ersten und zweiten Klinge (6, 8) L1 beträgt und eine Dicke e1 hat, die erste Klinge (6) eine Länge L2 und eine Dicke e2 aufweist und die zweite Klinge (8) eine Länge L3 und eine Dicke e3 aufweist, die so gewählt sind, dass L1>L2+L3, L3/L2≥1, vorzugsweise L3/L2>2, L1/L3>2, e2=e3, e1/e3≥4, wobei die Höhe des Verbinders (4), der ersten und zweiten Klinge (6, 8) vorzugsweise zwischen 0,1 mm und 5 mm beträgt, vorzugsweise zwischen 0,1 mm und 2 mm, wobei die Länge L1 des Verbinders (4) zwischen 5 mm und 50 mm beträgt, und die Dicke e1 des Verbinders (4) zwischen 0,1 mm und 20 mm beträgt, der Winkel (α) zwischen den zweiten Enden (6b, 8b) der ersten und zweiten Klinge (6, 8) in Bezug auf den Drehpunkt O zwischen 3° und 15° beträgt, und das Youngsche Modul des Materials der ersten und zweiten Klinge (6, 8) und des Verbinders (4) zwischen 40 GPa und 300 GPa beträgt, wobei die Youngschen Module der ersten und zweiten Klinge (6, 8) und des Verbinders (4) vorzugsweise gleich sind.

10. Uhrmechanismus nach einem der vorstehenden Ansprüche, **dadurch gekennzeichnet, dass** das Uhrorgan mit einer einzigen Vorrichtung mit vordefinierter Winkelsteifigkeit (2) verbunden ist, wobei das zweite Ende (6b) der ersten Klinge (6) mit einem Befestigungselement, das zur Montage an einem Gestell bestimmt ist, fest verbunden ist, wobei das zweite Ende (8b) der zweiten Klinge (8) mit dem Uhrorgan fest verbunden ist, wobei der Winkel (α) zwischen den zweiten Enden (6b, 8b) der ersten und zweiten Klinge (6, 8) in Bezug auf den Drehpunkt O und das Verhältnis k3/k1 so gewählt sind, dass die Vorrichtung mit vordefinierter Winkelsteifigkeit auf das Uhrorgan ein Kräftepaar ausübt, das einer negativen Winkelsteifigkeit mindestens zwischen zwei Winkelpositionen zwischen den beiden minimalen und maximalen Winkelpositionen entspricht.

11. Uhrmechanismus nach dem vorstehenden Anspruch, **dadurch gekennzeichnet, dass** das Uhrorgan eine Raste (14) ist, wobei die Vorrichtung mit vordefinierter Winkelsteifigkeit (2) auf die besagte Raste (14) ein Kräftepaar ausübt, das einer negativen Winkelsteifigkeit entspricht, wenn die Raste (14) sich hebt.

12. Uhrmechanismus nach einem der Ansprüche 1 bis 9, **dadurch gekennzeichnet, dass** das Uhrorgan mit mindestens zwei Vorrichtungen mit vordefinierter Winkelsteifigkeit (2) verbunden ist, wobei das zweite Ende (6b) der ersten Klinge (6) mit dem Uhrorgan fest verbunden ist, das zweite Ende (8b) der zweiten Klinge (8) mit einem in O zentrierten Befestigungselement, das zur Montage an einem festen Teil in Bezug auf das Uhrorgan bestimmt ist, fest verbunden ist, wobei der Winkel (α) zwischen den zweiten Enden (6b, 8b) der ersten und zweiten Klinge (6, 8) in Bezug auf den Drehpunkt O und das Verhältnis k3/k1 so gewählt sind, dass jede Vorrichtung mit vordefinierter Winkelsteifigkeit (2) auf das Uhrorgan ein Kräftepaar ausübt, das einen bistabilen Effekt zwischen den beiden minimalen und maximalen Winkelpositionen verleiht, wobei die besagten Vorrichtungen mit vordefinierter Winkelsteifigkeit (2) dergestalt angeordnet sind, dass sie übereinanderliegen, wenn die eine zur anderen zurückgebracht wird, indem sie um den Drehpunkt O herum gedreht wird.

13. Uhrmechanismus nach einem der vorstehenden Ansprüche 1 bis 9, **dadurch gekennzeichnet, dass** das Uhrorgan mit mindestens zwei Vorrichtungen mit vordefinierter Winkelsteifigkeit (2) verbunden ist, wobei das zweite Ende (6b) der ersten Klinge (6) mit einem Befestigungselement, das zur Montage an einem festen Teil in Bezug auf das Uhrorgan bestimmt ist, fest verbunden ist, wobei das zweite Ende (8b) der zweiten Klinge (8) mit dem Uhrorgan fest verbunden ist, wobei der Winkel (α) zwischen den zweiten Enden (6b, 8b) der ersten und zweiten Klinge (6, 8) in Bezug auf den Drehpunkt O und das Verhältnis k3/k1 so gewählt sind, dass jede Vorrichtung mit vordefinierter Winkelsteifigkeit (2) auf das Uhrorgan ein Kräftepaar ausübt, das einen bistabilen Effekt zwischen den beiden minimalen und maximalen Winkelpositionen verleiht, wobei die besagten Vorrichtungen mit vordefinierter Winkelsteifigkeit (2) in Bezug auf eine durch den Drehpunkt O verlaufende Achse symmetrisch angeordnet sind.

14. Uhrmechanismus nach einem der vorstehenden Ansprüche 12 und 13, umfassend ein Zifferblatt, das mindestens ein zur Ebene XY paralleles Fenster aufweist, **dadurch gekennzeichnet, dass** das Uhrorgan ein drehbares Organ zum Verschliessen (18) ist, damit es zwischen einer geschlossenen Position, in der es das Fenster verschliesst, und einer offenen Position, in der es das Fenster mindestens teilweise frei lässt, wechseln kann.

15. Uhr, die einen Uhrmechanismus nach einem der Ansprüche 1 bis 14 umfasst.

## Claims

1. A timepiece mechanism comprising a rotary timepiece member arranged to be movable in rotation about centre O around an axis of rotation Z in a plane XY perpendicular to the axis Z between at least two minimum and maximum angular positions and associated with at least one device with a predetermined angular stiffness (2) in order to control or guide the timepiece member during a change of positions, where said device with a predetermined angular stiffness (2) comprises a connector (4) of linear stiffness k1, a first blade (6) of linear stiffness k2, a first end (6a) of which is integral with a first end (4a) of the connector (4), and a second blade (8) of linear stiffness k3, a first end (8a) of which is integral with a second end (4b) of the connector (4), **characterised in that** the second end (6b, 8b) of one of the first and second blades (6, 8) is integral with a fixing element, the second end (6b, 8b) of the other of the first and second blades (6, 8) being integral with the timepiece member, the first blade (6), the second blade (8) and the connector (4) being coplanar, parallel to the plane XY, the first and second blades (6, 8) being positioned on the same side of the connector (4), their second ends (6b, 8b) being turned towards one another, the first and second blades (6, 8) forming non-aligned parallel straight lines when the device with a predetermined angular stiffness (2) is in the resting state, said first and second blades (6, 8) being non-compressed, the angle (α) between the second ends (6b, 8b) of the first and second blades (6, 8) with respect to the centre of rotation O and the stiffnesses k1, k2 and k3 being selected so that the device with a predetermined angular stiffness (2) exerts on the timepiece member a torque corresponding to a predetermined angular stiffness at least during a displacement in the direction of rotation of the timepiece member corresponding to the direction in which the first and second blades (6, 8) must come together to be aligned and be compressed, at least between two angular positions between the two minimum and maximum angular positions.

2. The timepiece mechanism according to Claim 1, **characterised in that** the angle (α) between the second ends (6b, 8b) of the first and second blades (6, 8) with respect to the centre of rotation O and the ratio k3/k1 are selected so that the device with a predetermined angular stiffness (2) exerts on the timepiece member a torque corresponding to a positive angular stiffness between the two minimum and maximum angular positions.

3. The timepiece mechanism according to the preceding claim, **characterised in that** the angle (α) between the second ends (6b, 8b) of the first and second blades (6, 8) with respect to the centre of rotation O is less than 10° and the ratio k3/k1 is greater than 2.

4. The timepiece mechanism according to Claim 1, **characterised in that** the angle (α) between the second ends (6b, 8b) of the first and second blades (6, 8) with respect to the centre of rotation O and the ratio k3/k1 are selected so that the device with a predetermined angular stiffness (2) exerts on the timepiece member a torque corresponding to a zero angular stiffness at least between two angular positions between the two minimum and maximum angular positions.

5. The timepiece mechanism according to Claim 1, **characterised in that** the angle (α) between the second ends (6b, 8b) of the first and second blades (6, 8) with respect to the centre of rotation O and the ratio k3/k1 are selected so that the device with a predetermined angular stiffness (2) exerts on the timepiece member a torque corresponding to a negative angular stiffness at least between two angular positions between the two minimum and maximum angular positions.

6. The timepiece mechanism according to the preceding claim, **characterised in that** the angle (α) between the second ends (6b, 8b) of the first and second blades (6, 8) with respect to the centre of rotation O is less than 10° and the ratio k3/k1 is less than 1 or the angle (α) between the second ends (6b, 8b) of the first and second blades (6, 8) with respect to the centre of rotation O is greater than or equal to 10°, whatever the ratio k3/k1 is.

7. The timepiece mechanism according to Claim 5, **characterised in that** the angle (α) between the second ends (6b, 8b) of the first and second blades (6, 8) with respect to the centre of rotation O and the ratio k3/k1 are selected so that the timepiece member is bistable.

8. The timepiece mechanism according to the preceding claim, **characterised in that** the angle (α) between the second ends (6b, 8b) of the first and second blades (6, 8) with respect to the centre of rotation O is less than 10° and the ratio k3/k1 is less than 0.3 or the angle (α) between the second ends (6b, 8b) of the first and second blades (6, 8) with respect to the centre of rotation O is greater than or equal to 10° and the ratio k3/k1 is less than 0.5.

9. The timepiece mechanism according to any one of the preceding claims, **characterised in that** the connector (4) has a length such that the distance between the first ends (6a, 8a) of the first and second blades (6, 8) is L1 and a thickness e1, the first blade (6) has a length L2 and a thickness e2 and the second blade (8) has a length L3 and a thickness e3, selected such that L1 > L2+L3, L3/L2 ≥1 , preferably L3/L2 >2, L1/L3 > 2, e2=e3, e1/e3 ≥ 4, the height of the connector (4), of the first and second blades (6, 8) preferably being between 0.1 mm and 5 mm, preferably between 0.1 mm and 2 mm, the length L1 of the connector (4) being between 5 mm and 50 mm, and the thickness e1 of the connector (4) being between 0.1 mm and 20 mm, the angle (α) between the second ends (6b, 8b) of the first and second blades (6, 8) with respect to the centre of rotation O is between 3° and 15°, and the Young's modulus of the material of the first and second blades (6, 8) and of the connector (4) is between 40 GPa and 300 GPa, the Young's moduli of the first and second blades (6, 8) and of the connector (4) preferably being equal.

10. The timepiece mechanism according to any one of the preceding claims, **characterised in that** the timepiece member is associated with a single device with a predetermined angular stiffness (2), the second end (6b) of the first blade (6) being integral with a fixing element intended to be assembled on a frame, the second end (8b) of the second blade (8) being integral with the timepiece member, the angle (α) between the second ends (6b, 8b) of the first and second blades (6, 8) with respect to the centre of rotation O and the ratio k3/k1 being selected so that the device with a predetermined angular stiffness exerts on the timepiece member a torque corresponding to a negative angular stiffness at least between two angular positions between the two minimum and maximum angular positions.

11. The timepiece mechanism according to the preceding claim, **characterised in that** the timepiece member is a jumper (14), the device with a predetermined angular stiffness (2) exercising on said jumper (14) a torque corresponding to a negative angular stiffness when the jumper (14) raises.

12. The timepiece mechanism according to any one of Claims 1 to 9, **characterised in that** the timepiece member is associated with at least two devices with a predetermined angular stiffness (2), the second end (6b) of the first blade (6) being integral with the timepiece member, the second end (8b) of the second blade (8) being integral with a fixing element centred at O which is intended to be assembled to a fixed part with respect to the timepiece member, the angle (α) between the second ends (6b, 8b) of the first and second blades (6, 8) with respect to the centre of rotation O and the ratio k3/k1 being selected so that each device with a predetermined angular stiffness (2) exerts on the timepiece member a torque providing a bistable effect between the two minimum and maximum angular positions, said devices with a predetermined angular stiffness (2) being located such that they overlap if one is brought towards the other by making it turn around the centre of rotation O.

13. The timepiece mechanism according to any one of Claims 1 to 9, **characterised in that** the timepiece member is associated with at least two devices with a predetermined angular stiffness (2), the second end (6b) of the first blade (6) being integral with a fixing element intended to be assembled to a fixed part with respect to the timepiece member, the second end (8b) of the second blade (8) being integral with the timepiece member, the angle (α) between the second ends (6b, 8b) of the first and second blades (6, 8) with respect to the centre of rotation O and the ratio k3/k1 being selected so that each device with a predetermined angular stiffness (2) exerts on the timepiece member a torque providing a bistable effect between the two minimum and maximum angular positions, said devices with a predetermined angular stiffness (2) being located symmetrically with respect to an axis passing through the centre of rotation O.

14. The timepiece mechanism according to any one of Claims 12 and 13, comprising a dial having at least one window parallel to the plane XY, **characterised in that** the timepiece member is a shutter member (18) movable in rotation in order to be able to move about between a closed position in which it closes the window and an open position in which it leaves the window at least partially free

15. A timepiece comprising a timepiece mechanism according to any one of Claims 1 to 14.
